# EUROPÄISCHE PATENTSCHRIFT

(11) **EP 2 479 359 B1**
(45) Veröffentlichungstag und Bekanntmachung des Hinweises auf die Patenterteilung: **24.03.2021**
(21) Anmeldenummer: 12151860.9
(22) Anmeldetag: 20.01.2012
(51) Int. Cl.: E04F 15/20, E04B 9/04, E04B 1/84

(54) **Schallschutzelement und Verfahren zum Fertigen eines Schallschutzelementes**
Sound insulation element and method for producing same
Elément d'insonorisation et procédé de fabrication d'un élément d'insonorisation

(30) Priorität: 20.01.2011 DE 102011000231
(43) Veröffentlichungstag der Anmeldung: 25.07.2012
(73) Patentinhaber: Schwörer Haus KG, 72531 Hohenstein (DE)
(72) Erfinder: Schwörer, Johannes, 72531 Hohenstein-Oberstetten (DE)
(74) Vertreter: Schaumburg und Partner Patentanwälte mbB

(56) Entgegenhaltungen:
- WO-A1-98/19024
- DE-A1-102006 020 761
- DE-U- 1 747 939

## Beschreibung

Die Erfindung betrifft ein Schallschutzelement, ein Verfahren zum Herstellen eines Gebäudes mit diesem Schallschutzelement, und ein Verfahren zum Fertigen dieses Schallschutzelementes.

Beim Herstellen von Gebäuden in Fertigbauweise, insbesondere von Wohnhäusern, werden häufig Holzbalken-Deckenkonstruktionen oder Brettstapel-Deckenkonstruktionen verwendet. Diese Deckenkonstruktionen haben den Nachteil, dass sie schallschutzempfindlich sind. Insbesondere können Tritte einer sich auf der Deckenkonstruktion bewegenden Personen in darunter liegenden Räumen gehört werden. Dies ist eine Beeinträchtigung der Wohnqualität.

Aus dem Dokument WO 98/19024 A1 ist ein Wärmeisolationselement bekannt, das loses Schüttgut umfasst.

Dokument DE 17 47 939 U offenbart ein schalldämmendes Element, das aus zwei oder mehreren festen Körpern besteht, die unter Bildung eines Hohlraums elastisch miteinander verbunden sind, wobei der Hohlraum mit einem Schallschluckstoff oder schwerem Material gefüllt ist.

Es ist Aufgabe der Erfindung, ein Schallschutzelemente und ein Verfahren zum Fertigen eines Schallschutzelementes anzugeben, bei denen auf einfache Weise eine gute Trittschallschutzdämmung erreicht wird.

Diese Aufgabe wird durch ein Schallschutzelement mit den Merkmalen des Anspruchs 1 sowie durch ein Verfahren mit den Merkmalen des unabhängigen Verfahrensanspruchs gelöst. Vorteilhafte Weiterbildungen der Erfindung sind in den abhängigen Ansprüchen angegeben. Erfindungsgemäß umfasst das Schallschutzelement ein Grundelement, das einen Aufnahmebereich zur Aufnahme von Schüttgut und eine Öffnung zum Einfüllen des Schüttguts in diesen Aufnahmebereich umfasst. Dieser Aufnahmebereich ist zumindest teilweise mit dem Schüttgut befüllt. Die Öffnung ist über ein Verschlusselement verschlossen.

Durch die Verwendung eines Schüttgutes wird eine besonders gute Trittschallschutzdämmung erreicht, da ein solches Schüttgut eine wesentlich geringere Schallleitung als Festkörper aufweist. Durch das Einfüllen des Schüttgutes in einen Grundelement kann das Schallschutzelement auf einfache Weise werkseitig vorgefertigt werden kann, so dass es nur noch zu dem Ort, an dem das Gebäude in Fertigbauweise errichtet werden soll, transportiert werden muss und auf einfache Weise auf einer tragenden Unterkonstruktion der Decke aufgebracht werden muss. Somit wird die Montage vereinfacht und der Aufwand wird reduziert. Das Verschließen der Öffnung über das Verschlusselement bewirkt, dass das Schüttgut bei Transport nicht verloren gehen kann, so dass das Schallschutzelement problemlos transportiert und gehandhabt werden kann. Unter dem Verschließen der Öffnung wird verstanden, dass die Öffnung derart verschlossen ist, dass das Schüttgut nicht aus dem Aufnahmebereich herausfallen, oder, dass das Schüttgut zwar aus dem Aufnahmebereich selbst entweichen kann, aber dennoch innerhalb des Schallschutzelementes gehalten ist.

Das Verschlusselement umfasst insbesondere eine Folie, die die Öffnung schließt. Die Folie wird hierbei insbesondere vollständig um das Grundelement gewickelt und verschweißt, so dass auch feinkörniges Schüttgut nicht aus dem Aufnahmebereich entweichen kann oder, sofern es doch aus dem Aufnahmebereich entweicht, in dem durch die verschweißte Folie umschlossenen Bereich gehalten wird. Bei einer alternativen Ausführungsform der Erfindung kann die Folie auch verklebt werden. Ferner kann alternativ eine beutelförmig vorgefertigte, eine Öffnung aufweisende Folie verwendet werden, die mit ihrer Öffnung über das Grundelement gestülpt wird. Anschließend wird die Öffnung verschweißt oder verklebt.

Das Grundelement hat beispielsweise ein Bodenelement und vier mit dem Bodenelement verbundene Seitenwände, wobei das Grundelement und die Seitenwände den Aufnahmebereich, in dem das Schüttgut aufgenommen ist, begrenzen. Das Bodenelement und die Seitenwände sind insbesondere einstückig ausgebildet, so dass eine besonders einfache Fertigung erreicht wird. Die Öffnung wird durch die dem Grundelement gegenüberliegende Seite gebildet, so dass das Schüttgut auf einfache Weise durch diese große Öffnung zugeführt und in dem Aufnahmebereich gleichmäßig verteilt werden kann. Hierdurch wird auch eine gleichmäßige Trittschallschutzdämmung erreicht.

Das Bodenelement weist insbesondere zumindest eine Erhebung auf, durch die der Aufnahmebereich in mindestens zwei Kammern unterteilt wird. Bei einer besonders bevorzugten Ausführungsform sind mehrere Erhebungen vorgesehen, so dass auch mehr als zwei Kammern gebildet sind. Die Kammern sind jeweils zumindest teilweise, vorzugsweise vollständig, mit dem Schüttgut befüllt. Darüber hinaus können auch weitere Erhebungen in dem Bodenelement vorgesehen sein, die eine geringere Höhe als die Seitenwände haben, so dass durch sie keine Einteilung in mehrere Kammern entsteht, sondern lediglich eine Versteifung des Bodenelementes gegeben ist.

Das Bodenelement ist aus Kunststoff, Pappe und/oder Papier gefertigt, so dass es ein geringes Gewicht hat und leicht zu handhaben ist. Das Verschlusselement kann alternativ zu einer Folie auch durch einen Pappdeckel oder Kunststoffdeckel ausgebildet sein, der nach dem Befüllen des Aufnahmebereichs mit dem Schüttgut zugeklappt wird, so dass die Öffnung durch diesen Deckel verschlossen ist.

Das Schüttgut wird durch das Zerschreddern von Holz-Zement-Platten, vorzugsweise von Resten von in anderen Fertigbauteilen verwendeten Holz-Zement-Platten, gefertigt, so dass das Schüttgut durch ein Recycling von Resten gewonnen wird und das Schallschutzelement umweltfreundlich und günstig gefertigt werden kann. Ferner kann das Schüttgut auch Sand, Blähbeton, von Zement umschlossene Holzspäne und/oder Kies umfassen.

Das Schallschutzelement hat eine Länge zwischen 0,4 m und 0,8 m, eine Breite zwischen 0,3 m und 0,5 m und/oder eine Höhe zwischen 0,01 m und 0,1 m. Somit kann das Schallschutzelement auf einfache Weise manuell gehandhabt werden, so dass das Verlegen auf der Baustelle problemlos erfolgen kann. Ferner wird durch diese Abmessung erreicht, dass, wenn der Aufnahmebereich vollständig mit Schüttgut befüllt ist, das Schallschutzelement ein Gewicht von nur wenigen Kilogramm, insbesondere von sechs bis sieben Kilogramm, hat, so dass ein oder sogar zwei Schallschutzelemente auf einfache Weise getragen werden können.

Ein weiterer Aspekt der Erfindung betrifft ein Verfahren zum Fertigen eines Schallschutzelementes, bei dem durch eine Öffnung in einen Aufnahmebereich eines Grundelementes ein Schüttgut eingefüllt wird und bei dem nach dem zumindest teilweise Befüllen des Aufnahmebereiches diese Öffnung mit Hilfe eines Verschlusselementes verschlossen wird. Als Verschlusselement wird insbesondere eine Folie verwendet, die um das Grundelement gewickelt oder gestülpt wird, so dass sie die Öffnung vollständig verschließt. Anschließend wird die Folie vorzugsweise verschweißt und/oder verklebt, so dass ein Herausfallen von Schüttgut vermieden wird. Alternativ kann auch ein Beutel aus einer Folie verwendet werden, der über das Grundelement gestülpt wird. Anschließend wird die Öffnung des Beutels verschweißt und/oder verklebt.

Ein weiterer Aspekt der Erfindung betrifft ein Verfahren zum Herstellen eines Gebäudes in Fertigbauweise, bei dem eine tragende Unterkonstruktion einer Decke des Gebäudes errichtet wird, und bei dem auf die tragende Unterkonstruktion mindestens ein Schallschutzelement der zuvor beschriebenen Art gelegt wird. Die Unterkonstruktion umfasst insbesondere Stahlbetonplatten, Stahlrippendecken, Holzbalken-Deckenkonstruktionen und/oder Brettstapel-Deckenkonstruktionen. Durch das Auflegen des Schallschutzelementes wird eine einfache zu montierende Trittschallschutzdämmung des Gebäudes erreicht.

Auf dem Schallschutzelement kann ein Estrich, eine weitere Bodenplatte und/oder ein Bodenbelag, beispielsweise Teppichboden, Fliesen, Parket und/oder Laminat, verlegt werden.

Weitere Merkmale und Vorteile ergeben sich aus der folgenden Beschreibung, die die Erfindung im Zusammenhang mit den beigefügten Figuren anhand von Ausführungsbeispielen näher erläutert.

Es zeigen:
- Figur 1: eine schematische perspektivische Darstellung eines Grundkörpers eines Schallschutzelementes;
- Figur 2: eine Schnittdarstellung eines Schallschutzelementes gemäß einer ersten Ausführungsform der Erfindung;
- Figur 3: eine Schnittdarstellung eines Schallschutzelementes gemäß einer zweiten Ausführungsform der Erfindung,
- Figur 4: eine schematische Darstellung eines Gebäudes, und
- Figur 5: eine schematische Schnittdarstellung eines Ausschnitts einer Decke des Gebäude nach Figur 4.

In Figur 1 ist eine schematische, perspektivische Darstellung eines Grundelements 12 eines Schallschutzelementes 10 gemäß einer ersten Ausführungsform der Erfindung gezeigt. In Figur 2 ist eine Schnittdarstellung des Schallschutzelements 10 nach Figur 1 dargestellt.

Das Grundelement 12 umfasst ein Bodenelement 14 und vier jeweils senkrecht zum Bodenelement 14 angeordnete Seitenwände 16,18,20, 22. Bei einer alternativen Ausführungsform können die Seitenwände 16,18,20, 22 auch in einem Winkel zwischen 70° und 120° zu dem Bodenelement 14 angeordnet sein.

Das Bodenelement 14 und die Seitenwände 16,18,20, 22 sind insbesondere einstückig ausgebildet, so dass eine hohe Festigkeit des Bodenelements 14 gegeben ist. Durch das Bodenelement 14 und die Seitenwände 16, 18,20, ist ein Aufnahmebereich 24 begrenzt. Bei der Herstellung des Schallschutzelementes 10 wird durch die Öffnung 26, die durch die Bodenelemente 14 gegenüberliegende offene Seite des Grundelementes 12 ausgebildet ist, ein Schüttgut 28 in den Aufnahmebereich 24 gefüllt.

Als Schüttgut 28 werden zerschredderte, zementgebundene Spanplatten verwendet, so dass das Schüttgut 28 zementgebundene Holzspäne umfasst. Hierzu werden Reste von zementgebundenen Spanplatten, die bei der Fertigung anderen Bauteilen eines, beispielsweise in Fertigbauweise zu errichtenden, Gebäudes entstanden sind, weiterverarbeitet, so dass ein Recycling der ansonsten nutzlosen Abfälle geschieht. Ferner hat ein solches Schüttgut 28 eine gute Schallschutzdämmung, da dieses Schüttgut 28 Schall nur schlecht leitet, so dass die gewünschte Dämmwirkung erzielt wird. Das aus Holzspänen und Zement bestehende Schüttgut 28 wird auch als Crispan bezeichnet. Zusätzlich kann das Schüttgut 28 beispielsweise auch Sand, Blähbeton und/oder Kies umfassen.

Nachdem das Schüttgut 28 im Aufnahmebereich 24 eingefüllt wurde, wird das Grundelement 12 mit einer Folie 30 umwickelt und die Kanten der Folie 30 werden miteinander verschweißt, so dass der Grundkörper 12 und das Schüttgut 28 vollständig durch die Folie 30 umschlossen sind und das Schüttgut 28 nicht verloren gehen kann. Alternativ kann auch eine beutelförmige Folie 30 über das Grundelement 12 gestülpt werden.

Somit kann das Schallschutzelement 10 auf einfache Weise transportiert werden, ohne dass hierbei auf die Ausrichtung des Schallschutzelementes 10 geachtet werden muss. Das Schallschutzelement 10 wird vorzugsweise werkseitig vorgefertigt, so dass es zusammen mit weiteren Fertigbauteilen an dem Ort, an dem das Gebäude errichtet werden soll, schnell und einfach verlegt werden kann. Somit muss auf der Baustelle kein Schüttgut aufwändig gehandhabt werden.

Die Folie 30 ist insbesondere aus Polyethylen (PE) gefertigt, so dass sie kostengünstig in der Beschaffung ist und dennoch eine hohe Festigkeit aufweist, wodurch ein Einreißen der Folie 30 vermieden wird.

Bei einer alternativen Ausführungsform kann die Folie 30 auch lediglich über die Öffnung 26 gespannt und an den Seitenwänden 16 bis 22 befestigt werden. Somit wird durch die Folie 30 zwar die Öffnung 26 verschlossen, so dass ein Herausfallen des Schüttgutes 28 aus dem Aufnahmebereich 24 vermieden wird, aber es wird nicht das gesamte Grundelement 12 von der Folie 30 umspannt. Durch den geringeren Materialbedarf an Folie 30 werden Kosten eingespart.

Ferner kann alternativ auch ein Deckel zum Verschließen der Öffnung 26 verwendet werden. Dieser Deckel ist beispielsweise über ein Filmscharnier mit einer der Seitenwände 16,18,20, 22 verbunden und kann nach dem Befüllen des Aufnahmebereiches 24 mit dem Schüttgutes 28 umgeklappt und an mindestens einer der anderen Seitenwände, vorzugsweise an allen anderen Seitenwänden, befestigt werden.

Das Grundelement (12) ist aus Pappe oder einem Kunststoff gefertigt, so dass das Grundelement 12 eine hohe Stabilität bei geringem Gewicht hat. Auch ein zum Verschließen der Öffnung 26 verwendeter Deckel ist in diesem Fall vorzugsweise aus Pappe oder Kunststoff gefertigt.

In Figur 3 ist eine Schnittdarstellung eines Schallschutzelementes 100 gemäß einer zweiten Ausführungsform gezeigt. Der Aufnahmebereich 24 dieses Schallschutzelements 100 weist mehrere Kammern 102, 104, 106 auf, in die jeweils das Schüttgut 28 eingefüllt ist. Hierzu hat das Bodenelement 14 zwei Erhebungen 108, 110 die in etwa die gleiche Höhe h wie die Seitenwände 16, 18, 20, 22 haben. Alternativ können auch mehr oder weniger als zwei Erhebungen 108, 110 vorgesehen sein. Bei einer besonders bevorzugten Ausführungsform sind zwei Erhebungen 108, 110, die in etwa parallel zu den Seitenwänden 18, 20 verlaufen, und zwei Erhebungen, die in etwa parallel zu den Seitenwänden 16, 22 verlaufen, vorgesehen. Somit sind neun Kammern 102, 104, 106 ausgebildet, in die jeweils Schüttgut 28 eingefüllt ist.

Darüber hinaus weist das Grundelement 14 weitere Erhebungen auf, von denen eine beispielhaft mit dem Bezugszeichen 112 bezeichnet ist. Diese Erhebungen 112 dienen, wie auch die Unterteilung in mehrere Kammern 102, 104, 106, einer Versteifung des Schallschutzelementes 100.

Auch bei der zweiten Ausführungsform ist das Grundelement 12 von einer Folie 30 umwickelt, so dass ein Verlorengehen des Schüttguts 28 beim Transport und/oder dem Verlegen des Schallschutzelementes 100 vermieden wird.

Das Schallschutzelement 100 hat eine mit h bezeichnete Höhe und eine mit b bezeichnete Breite. Darüber hinaus hat das Schallschutzelement 100 eine in Figur 3 nicht gekennzeichnete, in die Papierebene bzw. aus dieser heraus gerichtete Länge. Die Länge hat insbesondere einen Wert zwischen 0,4 m und 0,8 m, die Breite b einen Wert zwischen 0,3 m und 0,5 m und die Höhe h einen Wert zwischen 0,01 m und 0,1 m. Somit ist das Schallschutzelement 100 einfach zu handhaben. Bei einer vollständigen Befüllung des Aufnahmebereiches 24 des Schallschutzelementes 100, also aller Kammern 102, 104, 106, mit einem Schüttgut aus Zement und Holzspänen, hat das Schallschutzelement 100 in etwa ein Gewicht von sechs bis sieben Kilogramm, so dass mindestens zwei solcher Schallschutzelemente 100 auf einfache Weise manuell getragen werden können.

In Figur 4 ist eine schematische Darstellung eines in Fertigbauweise errichteten Gebäudes 200 gezeigt. Das Gebäude hat drei Decken 202, 204, 206, wobei in Figur 5 ein Ausschnitt einer Schnittdarstellung der Decke 202 gezeigt ist. Die anderen beiden Decken 204, 206 sind entsprechend aufgebaut, so dass die folgenden Ausführungen analog gelten.

Die Decke 202 umfasst eine tragende Unterkonstruktion 208, durch die im Wesentlichen die auf die Decke 202 einwirkenden Belastungen getragen werden. Die Unterkonstruktion 208 kann beispielweise Holzbalken-Konstruktion oder Brettstapel-Konstruktion ausgebildet sein. Ferner kann die Unterkonstruktion 208 Stahlbetonplatten und/oder Stahlrippendeckenelemente umfassen. Auf die obere Seite der Unterkonstruktion 208 sind eine Vielzahl von Schallschutzelementen 210, 212 aufgelegt, wobei in Figur 5 lediglich der Ausschnitt zweier dieser Schallschutzelemente 210, 212 gezeigt ist. Somit wird eine Trittschallschutzdämmung durch die Schallschutzelemente 210, 212 erreicht.

Auf dem Schallschutzelement 210, 212 kann ein Estrich und auf diesem wiederum ein Bodenbelag, wie beispielsweise Parkett, Laminat, Fliesen und/oder Teppichboden, aufgebracht sein. Alternativ kann auf den Schallschutzelementen 210, 212 auch mindestens eine Bodenplatte, die den Estrich ersetzt, aufgebracht sein. Auf dieser Bodenplatte wiederum wird dann der Bodenbelag aufgetragen.

### Bezugszeichenliste

- 10, 100, 210, 212: Schallschutzelement
- 12: Grundelement
- 14: Bodenelement
- 16, 18, 20, 22: Seitenwand
- 24: Aufnahmebereich
- 26: Öffnung
- 28: Schüttgut
- 30: Folie
- 102, 104, 106: Kammer
- 108, 110, 112: Erhebung
- 200: Gebäude
- 202, 204, 206: Decke
- 208: Unterkonstruktion

## Patentansprüche

1. Schallschutzelement (10, 100, 210, 212), mit einem Grundelement (12), das einen Aufnahmebereich (24) zur Aufnahme von Schüttgut (28) und eine Öffnung (26) zum Einfüllen des Schüttguts (28) in den Aufnahmebereich (24) umfasst,
wobei der Aufnahmebereich (24) zumindest teilweise mit dem Schüttgut (28) befüllt ist,
wobei die Öffnung (26) über ein Verschlusselement (30) verschlossen ist, und
wobei das Grundelement (12) aus Kunststoff, Pappe und/oder Papier gefertigt ist,
**dadurch gekennzeichnet, dass** das Schüttgut (28) zerschredderte Holzzementplatten zur Trittschallschutzdämmung umfasst, und
dass das Schallschutzelement (10, 100, 210, 212) eine Länge zwischen 0,4 m und 0,8 m, eine Breite (b) zwischen 0,3 m und 0,5 m und/oder eine Höhe (h) zwischen 0,01 m und 0,1 m hat.

2. Schallschutzelement (10, 100, 210, 212) nach Anspruch 1, **dadurch gekennzeichnet, dass** das Verschlusselement (30) eine Folie umfasst, die die Öffnung (26) verschließt.

3. Schallschutzelement (10, 100, 210, 212) nach Anspruch 2, **dadurch gekennzeichnet, dass** das Grundelement (12) vollständig von der Folie (30) umschlossen ist.

4. Schallschutzelement (10, 100, 210, 212) nach einem der vorhergehenden Ansprüchen, **dadurch gekennzeichnet, dass** das Grundelement (12) ein Bodenelement (14) und vier mit dem Bodenelement (14) verbundene Seitenwände (16 bis 22) umfasst, und dass der Aufnahmebereich (24) durch das Bodenelement (14) und die Seitenwände (16 bis 22) gebildet ist.

5. Schallschutzelement (10, 100, 210, 212) nach Anspruch 4, **dadurch gekennzeichnet, dass** das Bodenelement (14) mindestens eine Erhebung (108,110,112), vorzugsweise mehrere Erhebungen (108,110,112), aufweist.

6. Schallschutzelement (10, 100, 210, 212) nach Anspruch 5, **dadurch gekennzeichnet, dass** die Erhebung (108, 110) den Aufnahmebereich (24) in mindestens zwei Kammern (102,104,106) unterteilt.

7. Verfahren zum Fertigen eines Schallschutzelementes (10, 100, 210, 212),
bei dem durch eine Öffnung (26) in einen Aufnahmebereich (24) eines aus Kunststoff, Pappe und/oder Papier gefertigten Grundelementes (12) ein zementgebundene Holzspäne umfassendes Schüttgut (28) eingefüllt wird, und
bei dem nach dem zumindest teilweisen Befüllen des Ausnahmebereiches (24) mit dem Schüttgut (28) die Öffnung (26) mit Hilfe eines Verschlusselementes (30) verschlossen wird,
**dadurch gekennzeichnet, dass** das Schüttgut (28) zerschredderte Holzzementplatten zur Trittschallschutzdämmung umfasst, und
dass das Schallschutzelement (10, 100, 210, 212) eine Länge zwischen 0,4 m und 0,8 m, eine Breite (b) zwischen 0,3 m und 0,5 m und/oder eine Höhe (h) zwischen 0,01 m und 0,1 m hat.

8. Verfahren nach Anspruch 7, **dadurch gekennzeichnet, dass** als Verschlusselement (30) eine Folie verwendet wird, und dass die Folie derart um das Grundelement (12) gewickelt und/oder gestülpt wird, dass sie die Öffnung (26) verschließt.

9. Verfahren nach Anspruch 8, **dadurch gekennzeichnet, dass** die Folie, vorzugsweise luftdicht, verschweißt wird.

10. Verfahren zum Herstellen eines Gebäudes (200) in Fertigbauweise, wobei eine tragende Unterkonstruktion (208) eines Bodens (202 bis 206) des Gebäudes (200) errichtet wird, und wobei auf die tragende Unterkonstruktion (208) mindestens ein Schallschutzelement (10, 100, 210, 212) nach einem der Ansprüche 1 bis 6 gelegt wird.

## Claims

1. A sound insulation element (10, 100, 210, 212),
with a base element (12) comprising a holding area (24) for holding bulk material (28) and an opening (26) for filling the bulk material (28) into the holding area (24),
wherein the holding area (24) is at least partially filled with the bulk material (28),
wherein the opening (26) is closed by means of a closing element (30), and
wherein the base element (12) is made of plastic material, cardboard and/or paper,
**characterized in that** the bulk material (28) comprises shred wood-cement panels for impact sound insulation, and
that the sound insulation element (10, 100, 210, 212) has a length between 0.4 m and 0.8 m, a width (b) between 0.3 m and 0.5 m and/or a height (h) between 0.01 m and 0.1 m.

2. The sound insulation element (10, 100, 210, 212) according to claim 1, **characterized in that** the closing element (30) comprises a foil that closes the opening (26).

3. The sound insulation element (10, 100, 210, 212) according to claim 2, **characterized in that** the base element (12) is completely surrounded by the foil (30).

4. The sound insulation element (10, 100, 210, 212) according to one of the preceding claims, **characterized in that** the base element (12) comprises a bottom element (14) and four sidewalls (16 to 22) connected to the bottom element (14), and that the holding area (24) is formed by the bottom element (14) and the sidewalls (16 to 22).

5. The sound insulation element (10, 100, 210, 212) according to claim 4, **characterized in that** the bottom element (14) presents at least one projection (108, 110, 112), preferably several projections (108, 110, 112).

6. The sound insulation element (10, 100, 210, 212) according to claim 5, **characterized in that** the projection (108, 110) divides the holding area (24) into at least two chambers (102, 104, 106).

7. A method for producing a sound insulation element (10, 100, 210, 212),
in which a bulk material (28) comprising cement-bound wood shavings is filled through an opening (26) into a holding area (24) of a base element (12) made of plastic material, cardboard and/or paper, and
in which, after at least partially filling the holding area (24) with the bulk material (28), the opening (26) is closed with the aid of a closing element (30),
**characterized in that** the bulk material (28) comprises shred wood-cement panels for impact sound insulation, and
that the sound insulation element (10, 100, 210, 212) has a length between 0.4 m and 0.8 m, a width (b) between 0.3 m and 0.5 m and/or a height (h) between 0.01 m and 0.1 m.

8. The method according to claim 7, **characterized in that** as a closing element (30) a foil is used, and that the foil is wound around and/or put over the base element (12) such that it closes the opening (26).

9. The method according to claim 8, **characterized in that** the foil is sealed, preferably in an airtight manner.

10. A method for making a building (200) using a prefabricated construction,
wherein a supporting substructure (208) of a floor (102 to 206) of the building (200) is built, and
wherein at least one sound insulation element (10, 100, 210, 212) according to one of the claims 1 to 6 is placed on the supporting substructure (208).

## Revendications

1. Elément d'insonorisation (10, 100, 210, 212),
avec un élément de base (12), qui comprend une zone de réception (24) permettant de recevoir un produit en vrac (28) et une ouverture (26) permettant de verser le produit en vrac (28) dans la zone de réception (24),
dans lequel la zone de réception (24) est remplie au moins en partie du produit en vrac (28),
dans lequel l'ouverture (26) est fermée par l'intermédiaire d'un élément de fermeture (30), et
dans lequel l'élément de base (12) est fabriqué à partir de matière plastique, carton et/ou papier,
**caractérisé en ce que** le produit en vrac (28) comprend des plaques de ciment-sciure broyées pour l'insonorisation contre les bruits de pas, et
**que** l'élément d'insonorisation (10, 100, 210, 212) présente une longueur comprise entre 0,4 m et 0,8 m, une largeur (b) comprise entre 0,3 m et 0,5 m et/ou une hauteur (h) comprise entre 0,01 m et 0,1 m.

2. Elément d'insonorisation (10, 100, 210, 212) selon la revendication 1, **caractérisé en ce que** l'élément de fermeture (30) comprend une feuille qui ferme l'ouverture (26).

3. Elément d'insonorisation (10, 100, 210, 212) selon la revendication 2, **caractérisé en ce que** l'élément de base (12) est entièrement entouré par la feuille (30).

4. Elément d'insonorisation (10, 100, 210, 212) selon l'une quelconque des revendications précédentes, **caractérisé en ce que** l'élément de base (12) comprend un élément de fond (14) et quatre parois latérales (16 à 22) reliées à l'élément de fond (14), et que la zone de réception (24) est formée par l'élément de fond (14) et les parois latérales (16 à 22).

5. Elément d'insonorisation (10, 100, 210, 212) selon la revendication 4, **caractérisé en ce que** l'élément de fond (14) présente au moins une partie surélevée (108, 110, 112), de préférence plusieurs parties surélevées (108, 110, 112).

6. Elément d'insonorisation (10, 100, 210, 212) selon la revendication 5, **caractérisé en ce que** la partie surélevée (108, 110) subdivise la zone de réception (24) en au moins deux chambres (102, 104, 106) .

7. Procédé pour fabriquer un élément d'insonorisation (10, 100, 210, 212),
selon lequel un produit en vrac (28) comprenant des copeaux de bois liés à du ciment est versé par une ouverture (26) dans une zone de réception (24) d'un élément de base (12) fabriqué à partir de matière plastique, carton et/ou papier, et
selon lequel, après le remplissage au moins partiel de la zone de réception (24) avec le produit en vrac (28), l'ouverture (26) est fermée à l'aide d'un élément de fermeture (30),
**caractérisé en ce que** le produit en vrac (28) comprend des plaques de ciment-sciure broyées pour l'insonorisation contre les bruits de pas, et
**que** l'élément d'insonorisation (10, 100, 210, 212) présente une longueur comprise entre 0,4 m et 0,8 m, une largeur (b) comprise entre 0,3 m et 0,5 m et/ou une hauteur (h) comprise entre 0,01 m et 0,1 m.

8. Procédé selon la revendication 7, **caractérisé en ce qu'**une feuille est utilisée comme élément de fermeture (30), et que la feuille est enroulée et/ou appliquée autour de l'élément de base (12), de telle sorte qu'elle ferme l'ouverture (26).

9. Procédé selon la revendication 8, **caractérisé en ce que** la feuille est soudée, de préférence de manière étanche à l'air.

10. Procédé pour fabriquer un bâtiment (200) dans la construction préfabriquée,
dans lequel une sous-structure porteuse (208) d'un fond (202 à 206) du bâtiment (200) est construite, et
dans lequel au moins un élément d'insonorisation (10, 100, 210, 212) selon l'une quelconque des revendications 1 à 6 est placé sur la sous-structure porteuse (208).
